# EUROPÄISCHE PATENTANMELDUNG

(11) **EP 3 494 946 A1**
(43) Veröffentlichungstag der Anmeldung: **12.06.2019**
(21) Anmeldenummer: 18211189.8
(22) Anmeldetag: 07.12.2018
(51) Int. Cl.: A61G 17/007

(54) **SARG AUS WELLPAPPE UND VERFAHREN ZUM AUFRICHTEN**

(30) Priorität: 07.12.2017 AT 510202017
(71) Anmelder: Diki Entwicklungs- und Handels GmbH, 1160 Wien (AT)
(72) Erfinder: Kirschenhofer, Dietmar, 1160 Wien (AT)
(74) Vertreter: Müllner, Martin

(57) **Zusammenfassung**

Die Erfindung betrifft einen Sarg mit Sargkörper (1), Einlegewanne (2) und Deckel (3), welche aus Zuschnitten von Wellpappe durch Falten hergestellt sind, wobei an den Oberkanten der Längsseitenflächen (4) des Sargkörpers (1) über Biegekanten verbundene Faltabschnitte (5) ausgebildet sind, welche im aufgebauten Zustand nach Innen gefaltet sind, und wobei in den Längsseitenflächen (4) sowie den Faltabschnitten (5) jeweils mehrere Öffnungen (6, 7) angeordnet sind, welche im aufgebauten Zustand miteinander fluchten und der Aufnahme von Verbindungselementen dienen. Die Oberkanten (8) der Längsseitenflächen (9) der Einlegewanne (2) sind im zusammengebauten Zustand zwischen den jeweiligen Längsseitenflächen (4) des Sargkörpers (1) und den mit diesen verbundenen Faltabschnitten (5) angeordnet, wobei die Längsseitenflächen (9) der Einlegewanne (2) Öffnungen (10) aufweisen, welche mit den entsprechenden Öffnungen (6, 7) in den Längsseitenflächen (4) des Sargkörpers (1) und in den verbundenen Faltabschnitten (5) fluchten und dem Durchtritt der Verbindungselemente dienen. Der Sargkörper (1) weist eine Wellenlaufrichtung der Wellpappe auf, welche um 90° verdreht zur Wellenlaufrichtung der Wellpappe der Einlegewanne (2) ist. Die Erfindung betrifft ferner ein Verfahren zum Aufrichten eines derartigen Sargs.

## Beschreibung

### Technisches Gebiet

Die Erfindung betrifft einen Sarg mit Sargkörper, Einlegewanne und Deckel, wobei der Sargkörper, die Einlegewanne und der Deckel aus Zuschnitten von Wellpappe durch Falten hergestellt sind, wobei an den Oberkanten der Längsseitenflächen des Sargkörpers über Biegekanten verbundene Faltabschnitte ausgebildet sind, welche im aufgebauten Zustand nach Innen gefaltet sind, und wobei ferner in den Längsseitenflächen sowie den damit verbundenen Faltabschnitten jeweils mehrere Öffnungen angeordnet sind, welche im aufgebauten Zustand miteinander fluchten, wobei die Oberkanten der Längsseitenflächen der Einlegewanne im zusammengebauten Zustand zwischen den jeweiligen Längsseitenflächen des Sargkörpers und den mit diesen Längsseitenflächen verbundenen Faltabschnitten angeordnet sind, wobei die Längsseitenflächen der Einlegewanne Öffnungen aufweisen, welche mit den entsprechenden Öffnungen in den Längsseitenflächen des Sargkörpers und in den verbundenen Faltabschnitten fluchten .

### Stand der Technik

Ein aus Wellpappe faltbarer Sarg ist beispielsweise aus der US 2012042488 A bekannt. Dieser Sarg umfasst einen faltbaren Sargkörper, auf dessen Bodenfläche zur Verbesserung der Stabilität eine weitere Bodenplatte aus Wellpappe gelegt wird. In diesen Sargkörper wird eine Einlegewanne aus Stoff gelegt, und es gibt natürlich einen Deckel und eventuelle Applikationsteile an den Stirnseiten.

In der Praxis werden derartige Särge nur in geringem Umfang vorwiegend bei Feuerbestattungen eingesetzt. Obwohl Särge aus Wellpappe sowohl aus ökologischer als auch aus ökonomischer Sicht viele Vorteile bringen, gibt es auch einige Nachteile. So müssen derartige Särge oft kompliziert gefaltet werden und bestehen aus vielen Einzelteilen, damit die notwendige Stabilität gewährleistet ist. Die Särge werden aus wirtschaftlicher und lagertechnischer Sicht zumeist als Zuschnitte geliefert und müssen vom entsprechenden Bestattungsunternehmer dann vor der Verwendung aufgerichtet werden. Der oftmals komplizierte Aufbau bedeutet erhöhten Arbeitsaufwand beim Bestatter, weshalb dann klassische Modelle, die fertig geliefert werden, bevorzugt werden.

Ein Sarg der eingangs genannten Art ist aus US 2014026378 A bekannt. Auch bei diesem Sarg ist die mangelnde Stabilität ein Problem, und auch dieser Sarg ist nicht einfach aufzubauen. Schließlich ist auch zu kritisieren, dass der Sarg im Bereich der unteren Ecken nicht dicht geschlossen ist, sodass es zu Flüssigkeitsaustritt kommen kann.

### Kurzbeschreibung der Erfindung

Ziel der vorliegenden Erfindung ist es folglich, diese Nachteile zu beseitigen und einen Sarg auf Wellpappe zu schaffen, welcher besonders einfach aufgebaut ist und dabei gleichzeitig die gewohnte Stabilität von klassischen Särgen aufweist.

Diese Aufgabe wird durch einen Sarg der eingangs genannten Art erfindungsgemäß dadurch gelöst, dass der Sargkörper eine Wellenlaufrichtung der Wellpappe aufweist, welche um 90° verdreht zur Wellenlaufrichtung der Wellpappe der Einlegewanne ist. Wenn dann bei aufgerichtetem Sarg in die fluchtenden Öffnungen Verbindungselemente, insbesondere Kunststoffschrauben, eingesetzt werden, sind der Sargkörper und die Einlegewanne fast vollkommen unbeweglich aneinander fixiert, beinahe wie miteinander verklebt. Auf diese Weise ergibt sich auch bei herkömmlicher einlagiger Wellpappe eine ausreichende Stabilität. Durch das Ineinandergreifen der Längsseitenflächen der Einlegewanne zwischen den Längsseitenflächen und Faltabschnitten des Sargkörpers und der gemeinsamen Verbindung über die Verbindungselemente ist der Sarg besonders stabil und dennoch sehr einfach zusammenzubauen. Die Stabilität ergibt sich einerseits durch die quer zueinander verlaufenden Wellenlaufrichtungen von Sargkörper und Einlegewanne und andererseits durch die günstige Anordnung der Längsseitenflächen, da es nicht nur über die Verbindungselemente, sondern infolge von Reibung großflächig zu Kraftübertragungen zwischen den beiden Bauteilen kommt.

Dabei ist es bei einer bevorzugten Ausgestaltung vorgesehen, dass die Wellenlaufrichtung des Sargkörpers in Längsrichtung verläuft, d.h. dass die Wellenkämme und -täler der Wellpappe im Wesentlichen parallel zur Längsrichtung des Sargkörpers angeordnet sind, und dass die Wellenlaufrichtung der Einlegewanne entsprechend in Querrichtung verläuft. Auf diese Weise kann die Außenseite des Sargkörpers hinsichtlich der sichtbaren Seiten der Biegekanten des Zuschnitts optisch ansprechend ausgestaltet werden, wodurch ein entsprechend hergestellter und an der Außenseite bedruckter Sarg auch für Erdbestattungen eingesetzt werden kann.

Wenn die Längsseitenflächen des Deckels Öffnungen aufweisen, welche im zusammengebauten Zustand des Sargs mit den Öffnungen an den Längsseitenflächen des Sargkörpers fluchten, ist auch der Deckel über die Verbindungselemente fixierbar. Auf diese Weise ist nicht nur der Deckel fixiert, d. h. der gesamte aufgerichtete Sarg nur durch die wenigen seitlichen Verbindungselemente zusammengehalten, sondern der Deckel trägt auch zusätzlich zur Stabilität des gesamten Sargs bei.

Eine weitere Aufgabe der vorliegenden Erfindung besteht darin, dass der Sarg einfach aufzubauen sein soll. Es soll für den Bestatter auch ohne Studium von komplizierten Aufbauanleitungen möglich sein, den entsprechenden Sarg aus wenigen Zuschnitten rasch aufzubauen. Gemäß einer vorteilhaften Ausführungsform ist daher vorgesehen, dass beim Zuschnitt des Sargkörpers zwischen den an einer Bodenfläche über Biegekanten angeordneten Längsseitenflächen und den ebenfalls über Biegekanten mit der Bodenfläche verbundenen Stirnseitenflächen Verbindungsabschnitte angeformt sind, welche an den Ecken die jeweilige Stirnseitenfläche mit der jeweils benachbarten Längsseitenfläche verbinden, wobei jeder Verbindungsabschnitt eine weitere Biegekante aufweist, welche sich schräg vom Eckpunkt, an dem sich die Bodenfläche mit der jeweiligen Längsseitenfläche und Stirnseitenfläche schneidet, weg erstreckt, wodurch beim Aufrichten des Sargkörpers durch die Verbindungsabschnitte ein nach innen gefalteter Zwickel ausbildbar ist, und dass im Transportzustand des Zuschnitts für den Sargkörper die Stirnseitenflächen jeweils auf die Bodenfläche und die Verbindungsabschnitte auf die jeweiligen Längsseitenflächen gefaltet sind, und dass ferner der Abschnitt des jeweiligen Verbindungsabschnitts, welcher zwischen der Biegekante zur jeweiligen Längsseitenfläche und der schräg verlaufenden Biegekante liegt, mit der zugehörigen Längsseitenfläche verbunden, vorzugsweise geklammert oder verklebt ist. Durch das Vorkonfektionieren der Zuschnitte, indem die Stirnseitenflächen und Verbindungsabschnitte auf den restlichen Zuschnitt geklappt und an den entsprechenden Abschnitten mit diesem verbunden werden, kann der Zuschnitt sehr platzsparend, beispielsweise in gestapelter Form auf einer Palette transportiert werden. Zusätzlich ist das Aufrichten des Sargs besonders einfach, da sich beim Auffalten der Längsseitenflächen die über den Verbindungsabschnitt verbundenen Stirnseitenflächen automatisch mit aufrichten. Der mit den Längsseitenflächen verbundene Abschnitt des jeweiligen Verbindungsabschnitts legt sich dabei beim Aufrichten parallel an die Längsseitenflächen an, wodurch im Anschluss auch die Einlegewanne problemlos eingesetzt werden kann. Weiters wird durch die feste Verbindung (Kleben oder Klammern) zwischen dem Zwickel und der Längsseitenwand die Stabilität des gesamten Sarges noch zusätzlich erhöht. Letztlich ergibt sich auch noch der Vorteil, dass der Sarg im Bereich der unteren Ecken vollkommen geschlossen ist, sodass keine Flüssigkeit austreten kann.

Dabei ist es besonders vorteilhaft, wenn auch die Zuschnitte für die Einlegewanne und den Deckel (ebenso wie der Sargkörper) jeweils eine Bodenfläche aufweisen, mit welcher über Biegekanten Längsseitenflächen und Stirnseitenflächen verbunden sind, wobei zwischen den Stirnseitenflächen und den Längsseitenflächen jeweils über Biegekanten verbundene Verbindungsabschnitte zur Ausbildung eines Zwickels beim Aufrichten vorgesehen sind. Dadurch sind alle Zuschnitte im Wesentlichen gleich einfach aufzurichten, wobei jeweils das Aufrichten von zwei Seiten automatisch das Aufrichten der beiden anderen Seiten bedingt. Auch hier kann natürlich der Zwickel mit den Seitenflächen verbunden (geklammert oder geklebt) werden, um die Stabilität noch weiter zu erhöhen.

Gemäß einer weiteren vorteilhaften Ausgestaltung ist vorgesehen, dass an den Kanten der Stirnseitenflächen des Deckels zumindest jeweils ein über Biegekanten verbundener Faltabschnitt ausgebildet ist, welcher im aufgebauten Zustand nach Innen gefaltet ist. Dadurch wird verhindert, dass man eventuell die offene Wellung der Wellpappe des Deckels sieht, denn im Bereich der Stirnseitenflächen ist dieser nicht mit dem Sargkörper verbunden, sodass sich ein kleiner Abstand ergeben kann. Es kann entweder ein einfacher Faltabschnitt vorgesehen sein oder ein Faltabschnitt, welcher über eine weitere Biegekante einen weiteren Abschnitt trägt. Die einfache Ausführungsform kann günstig für Feuerbestattungen eingesetzt werden, wobei beim Deckel dann die Stirnseitenflächen mit dem Faltabschnitt verbunden sein sollten, um ein Wegbiegen der Faltabschnitte vor dem Aufsetzen des Deckels (wodurch dieser nur mit Mühe aufgesetzt werden könnte) zu verhindern. Bei einer Ausgestaltung des Faltabschnitts mit einer weiteren Biegekante kommt es in Folge von Reibung zu einer ausreichenden Stabilität der Stirnseitenflächen des Deckels, wodurch diese einfach so auf den Sargkörper überstülpt werden können und keine weiteren Verbindungselemente benötigen.

Ein zusätzliches vorteilhaftes Merkmal ist es, dass im Deckel im aufgebauten Zustand Querverstrebungen zur Stabilisierung angeordnet sind, wobei die Querverstrebungen beispielsweise aus Holzleisten oder aus wabenförmiger Pappe gebildet sind. Insbesondere wenn der Sarg für Erdbestattungen eingesetzt werden soll, kann der Deckel zusätzlich durch einsetzbare Querverstrebungen stabilisiert werden, um nach dem Eingraben auch dem hohen Erddruck eine Zeit lang standzuhalten, was für den Verwesungsprozess von Vorteil ist.

Es ist ferner Aufgabe der Erfindung, ein sehr einfaches Aufrichten der Zuschnitte für den Sarg zu ermöglichen. Diese Aufgabe wird durch ein erfindungsgemäßes Verfahren gelöst, welches dadurch gekennzeichnet ist, dass es folgende Schritte umfasst:
- Platzieren eines Aufstellrahmens, welcher eine rechteckige Vertiefung aufweist, deren Umriss im Wesentlichen der Länge und der Anordnung der Oberkanten der Längsseitenflächen und der Oberkanten der Stirnseitenflächen des Sargkörpers im aufgerichteten Zustand entspricht,
- Anordnen des im Transportzustand befindlichen Zuschnitts für den Sargkörper auf dem Aufstellrahmen, sodass die Bodenfläche über der Vertiefung zum Liegen kommt,
- Eindrücken der Bodenfläche in die Vertiefung des Aufstellrahmens, wodurch die Längsseitenflächen und die Stirnseitenflächen durch den Aufstellrahmen automatisch aufgerichtet werden,
- Platzieren des Zuschnitts für die Einlegewanne im Inneren des Sargkörpers, wodurch ebenfalls die Längsseitenflächen und die Stirnseitenflächen der Einlegewanne automatisch aufgerichtet werden. Durch den Aufstellrahmen kann der Bestatter die einzelnen Zuschnitte besonders einfach aufrichten, da diese nur auf den Rahmen gelegt und in die Vertiefung eingedrückt werden müssen. Die Längsseitenflächen und Stirnseitenflächen richten sich dabei durch die Ränder des

Aufstellrahmens und die Verbindungsabschnitte automatisch auf.

### Kurze Beschreibung der Zeichnungsfiguren

Die Erfindung wird nun in größerem Detail anhand von Ausführungsbeispielen sowie mit Hilfe der beiliegenden Figuren beschrieben. Dabei zeigt
Fig. 1 einen Zuschnitt für einen Sargkörper eines erfindungsgemäßen Sargs,
Fig. 2 einen Zuschnitt für eine Einlegewanne eines erfindungsgemäßen Sargs,
Fig. 3 einen Zuschnitt für eine mögliche Ausführungsform eines Deckels und
Fig. 4 einen Zuschnitt für eine alternative Ausführungsform eines Deckels.

### Beschreibung der Ausführungsarten

In Fig. 1 ist ein möglicher Zuschnitt für einen Sargkörper 1 eines erfindungsgemäßen Sargs dargestellt. Der Zuschnitt ist dabei besonders einfach aufgebaut und umfasst über Biegekanten verbundene Abschnitte von Wellpappe. Mit einer längsgestreckten Bodenfläche 11 sind jeweils über Biegekanten verbundene Längsseitenflächen 4 sowie Stirnseitenflächen 12 verbunden. An den Oberkanten der Längsseitenflächen 4 sind ferner ebenfalls über Biegekanten mit diesen verbundene Faltabschnitte 5 vorgesehen. Auch an den Stirnseitenflächen 12 können an den Oberkanten weitere Faltabschnitte vorgesehen sein. An den Längsseitenflächen 4 befinden sich ferner mehrere Öffnungen 6, die im aufgerichteten Zustand mit entsprechenden Öffnungen 7 an den Faltabschnitten 5 fluchten und durch welche Verbindungselemente, beispielsweise Nieten, Schrauben, Klammern etc., eingesetzt werden können. Die Verbindungselemente können dabei an den Außenseiten auch mit Handgriffen versehen sein.

Zwischen den Längsseitenflächen 4 und den Stirnseitenflächen 12 sind Verbindungsabschnitte 13 vorgesehen, welche über Biegekanten mit den Seitenkanten der Längsseitenflächen 4 sowie der Stirnseitenflächen 12 verbunden sind. Ausgehend vom Kreuzungspunkt zwischen Bodenfläche 11, jeweiliger Längsseitenfläche 4 und benachbarter Stirnseitenfläche 12 erstreckt sich ferner im betreffenden Verbindungsabschnitt 13 eine schräg verlaufende Biegekante 14, die beim Aufrichten des Zuschnitts zum Zusammenfalten des Verbindungsabschnitts 13 dient, wodurch dieser einen Zwickel in den Ecken des Sargkörpers 1 ausbildet.

Für den Transportzustand wird der Zuschnitt derart vorkonfektioniert, dass die Stirnseitenflächen 12 gemeinsam mit den beiden jeweils benachbarten Verbindungsabschnitten 13 auf die Bodenfläche 11 bzw. die Längsseitenflächen 4 gefaltet werden. Zusätzlich wird der Abschnitt 15 der Verbindungsabschnitte 13, welcher zwischen der Biegekante 16 zu den Längsseitenflächen 4 und der schräg verlaufenden Biegekante 14 liegt, mit der jeweiligen Längsseitenfläche verbunden, auf welche er im Transportzustand gefaltet ist. Dies bedingt, dass beim Aufrichten des Zuschnitts der ausgebildete Zwickel nicht diagonal in das Innere des Sargkörpers 1 ragt, sondern sich parallel zur jeweiligen Längsseitenfläche 4 erstreckt.

In Fig. 2 ist ein Zuschnitt der Einlegewanne 2 dargestellt. Dieser weist eine Bodenfläche 17 auf, an welcher über Biegekanten verbundene Längsseitenflächen 9 und Stirnseitenflächen 21 angeordnet sind. Zwischen den Längsseitenflächen 9 und den Stirnseitenflächen 21 befinden sich Verbindungsabschnitte 23, welche ähnlich zu dem Zuschnitt für den Sargkörper 1 ausgebildet sind, und mit jeweiligen Biegekanten mit den Stirnseitenflächen 21 und Längsseitenflächen 9 verbunden sind und beim Aufrichten einen Zwickel ausbilden.

Die Einlegewanne 2 kann auf der Innenseite mit einer flüssigkeitsundurchlässigen Schicht versehen sein, und dient einerseits dazu, eventuell auftretende Flüssigkeiten im Inneren des Sargs zu halten, sowie die Gesamtstabilität des Sargs zu unterstützen. Dies erfolgt durch die Ausgestaltung der Längsseitenflächen 9, welche mit ihren Oberkanten 8 bis an die Oberkanten der Längsseitenflächen 4 des Sargkörpers 1 heranreichen und zwischen diesen und den über Biegekanten verbundenen und nach Innen gefalteten Faltabschnitten 5 gehalten sind. In den Längsseitenflächen 9 der Einlegewanne 2 sind deshalb auch Öffnungen 10 vorgesehen, welche mit den Öffnungen 6, 7 der Längsseitenflächen 4 und der Faltabschnitte 5 des Sargkörpers 1 fluchten. Sargkörper 1 und Einlegewanne 2 können somit mit den gleichen Verbindungselementen verbunden werden.

Durch die um 90° versetzte Wellenlaufrichtung der Wellpappe von Sargkörper 1 und Einlegewanne 2 ergibt sich somit eine sehr stabile Konstruktion des aufgerichteten Sargs, wobei die Kräfte, welche insbesondere beim Tragen des Sargs auftreten und zu ungleichmäßigen Belastungen führen, über die gesamten Oberkanten der Längsseitenflächen sowie über die Verbindungselemente auf die beiden Bauteile Sargkörper 1 und Einlegewanne 2 verteilt werden.

Fig. 3 zeigt eine erste mögliche Ausführungsform eines Zuschnitts für einen Deckel 3. Dieser weist ebenso wie die Zuschnitte für den Sargkörper 1 und die Einlegewanne 2 eine Bodenfläche 18 sowie daran über Biegekanten verbundene Längsseitenflächen 20 und Stirnseitenflächen 22 auf. Zwischen den Längsseitenflächen 20 und den Stirnseitenflächen 22 befinden sich wieder Verbindungsabschnitte 24 zur Ausbildung eines Zwickels, welche ebenfalls über Biegekanten mit den jeweils benachbarten Längsseitenflächen 20 und Stirnseitenflächen 22 verbunden sind. An den Längsseitenflächen 20 befinden sich Öffnungen 25, die ebenfalls mit den Öffnungen 6, 7 im Sargkörper 1 und den Öffnungen 10 der Einlegewanne 2 fluchten, wenn der Deckel 3 auf den Sargkörper 1 aufgesetzt ist.

An der Stirnseitenfläche 22 des Deckels 3 befindet sich ferner ein über eine Biegekante mit dieser verbundener Faltabschnitt 19. In der in der Fig. 3 dargestellten Ausführungsform ist dieser Faltabschnitt 19 besonders einfach ausgebildet, wodurch der im zusammengebauten Zustand nach innen gefaltete Faltabschnitt 19 zusätzlich über Verbindungselemente gesichert werden sollte, welche in entsprechende Öffnungen 26 einsetzbar sind.

In Fig. 4 ist eine weitere Ausführungsform eines Zuschnitts für einen Deckel 3 dargestellt. Bei dieser Ausführungsform weist der Faltabschnitt 19 eine weitere parallel zur Biegekante zur Stirnseitenfläche 22 verlaufende Biegekante auf, wodurch der Faltabschnitt infolge von Reibung auch ohne weitere Sicherung durch Verbindungselemente ausreichende Stabilität gewährleistet, wodurch die äußere Fläche optisch ansprechender ausgestaltet werden kann (man sieht keine Verbindungselemente).

## Patentansprüche

1. Sarg mit Sargkörper (1), Einlegewanne (2) und Deckel (3), wobei der Sargkörper (1), die Einlegewanne (2) und der Deckel (3) aus Zuschnitten von Wellpappe durch Falten hergestellt sind, wobei an den Oberkanten der Längsseitenflächen (4) des Sargkörpers (1) über Biegekanten verbundene Faltabschnitte (5) ausgebildet sind, welche im aufgebauten Zustand nach Innen gefaltet sind, und wobei ferner in den Längsseitenflächen (4) sowie den damit verbundenen Faltabschnitten (5) jeweils mehrere Öffnungen (6, 7) angeordnet sind, welche im aufgebauten Zustand miteinander fluchten, wobei die Oberkanten (8) der Längsseitenflächen (9) der Einlegewanne (2) im zusammengebauten Zustand zwischen den jeweiligen Längsseitenflächen (4) des Sargkörpers (1) und den mit diesen Längsseitenflächen (4) verbundenen Faltabschnitten (5) angeordnet sind, wobei die Längsseitenflächen (9) der Einlegewanne (2) Öffnungen (10) aufweisen, welche mit den entsprechenden Öffnungen (6, 7) in den Längsseitenflächen (4) des Sargkörpers (1) und in den verbundenen Faltabschnitten (5) fluchten, **dadurch gekennzeichnet, dass** der Sargkörper (1) eine Wellenlaufrichtung der Wellpappe aufweist, welche um 90° verdreht zur Wellenlaufrichtung der Wellpappe der Einlegewanne (2) ist.

2. Sarg nach Anspruch 1, **dadurch gekennzeichnet, dass** in die fluchtenden Öffnungen (6, 7, 10) Verbindungselemente, insbesondere Kunststoffschrauben, eingesetzt sind.

3. Sarg nach Anspruch 1 oder 2, **dadurch gekennzeichnet, dass** die Wellenlaufrichtung des Sargkörpers (1) in Längsrichtung verläuft, d.h. dass die Wellenkämme und -täler der Wellpappe im Wesentlichen parallel zur Längsrichtung des Sargkörpers (1) angeordnet sind, **und dass** die Wellenlaufrichtung der Einlegewanne (2) entsprechend in Querrichtung verläuft.

4. Sarg nach einem der Ansprüche 1 bis 3, **dadurch gekennzeichnet, dass** die Längsseitenflächen (20) des Deckels (3) Öffnungen (25) aufweisen, welche im zusammengebauten Zustand des Sargs mit den Öffnungen (6, 7) an den Längsseitenflächen (4) des Sargkörpers (1) fluchten, wodurch auch der Deckel (3) über die Verbindungselemente fixierbar ist.

5. Sarg nach einem der Ansprüche 1 bis 4, **dadurch gekennzeichnet, dass** beim Zuschnitt des Sargkörpers (1) zwischen den an einer Bodenfläche (11) über Biegekanten angeordneten Längsseitenflächen (4) und den ebenfalls über Biegekanten mit der Bodenfläche (11) verbundenen Stirnseitenflächen (12) Verbindungsabschnitte (13) angeformt sind, welche an den Ecken die jeweilige Stirnseitenfläche (12) mit der jeweils benachbarten Längsseitenfläche (4) verbinden, wobei jeder Verbindungsabschnitt (13) eine weitere Biegekante (14) aufweist, welche sich schräg vom Eckpunkt, an dem sich die Bodenfläche (11) mit der jeweiligen Längsseitenfläche (4) und Stirnseitenfläche (12) schneidet, weg erstreckt, wodurch beim Aufrichten des Sargkörpers (1) durch die Verbindungsabschnitte (13) ein nach innen gefalteter Zwickel ausbildbar ist, **dass** im Transportzustand des Zuschnitts die Stirnseitenflächen (12) jeweils auf die Bodenfläche (11) und die Verbindungsabschnitte (13) auf die jeweiligen Längsseitenflächen (4) gefaltet sind, **und dass** ferner der Abschnitt (15) des jeweiligen Verbindungsabschnitts (13), welcher zwischen der Biegekante (16) zur jeweiligen Längsseitenfläche (4) und der schräg verlaufenden Biegekante (14) liegt, mit der zugehörigen Längsseitenfläche (4) verbunden, vorzugsweise geklammert oder verklebt ist.

6. Sarg nach Anspruch 5, **dadurch gekennzeichnet, dass** die Zuschnitte der Einlegewanne (2) und gegebenenfalls des Deckels (3) jeweils eine Bodenfläche (17, 18) aufweisen, mit welcher über Biegekanten Längsseitenflächen (9, 20) und Stirnseitenflächen (21, 22) verbunden sind, und dass zwischen den Stirnseitenflächen (21, 22) und den Längsseitenflächen (9, 20) jeweils über Biegekanten verbundene Verbindungsabschnitte (23, 24) zur Ausbildung eines Zwickels beim Aufrichten vorgesehen sind.

7. Sarg nach einem der Ansprüche 1 bis 6, **dadurch gekennzeichnet, dass** an den Oberkanten der Stirnseitenflächen (22) des Deckels (3) zumindest jeweils ein über Biegekanten verbundener Faltabschnitt (19) ausgebildet ist, welcher im aufgebauten Zustand nach Innen gefaltet ist.

8. Sarg nach einem der Ansprüche 1 bis 7, **dadurch gekennzeichnet, dass** im Deckel (3) im aufgebauten Zustand Querverstrebungen zur Stabilisierung angeordnet sind, wobei die Querverstrebungen beispielsweise aus Holzleisten oder aus wabenförmiger Pappe gebildet sind.

9. Verfahren zum Aufrichten eines Sargs gemäß den Ansprüchen 5 und 6, **dadurch gekennzeichnet, dass** es folgende Schritte umfasst:
- Platzieren eines Aufstellrahmens, welcher eine rechteckige Vertiefung aufweist, deren Umriss im Wesentlichen der Länge und der Anordnung der Oberkanten der Längsseitenflächen (4) und der Oberkanten der Stirnseitenflächen (12) des Sargkörpers (1) im aufgerichteten Zustand entspricht,
- Anordnen des im Transportzustand befindlichen Zuschnitts für den Sargkörper (1) auf dem Aufstellrahmen, sodass die Bodenfläche (11) über der Vertiefung zum Liegen kommt,
- Eindrücken der Bodenfläche (11) in die Vertiefung des Aufstellrahmens, wodurch die Längsseitenflächen (4) und die Stirnseitenflächen (12) durch den Aufstellrahmen automatisch aufgerichtet werden,
- Platzieren des Zuschnitts für die Einlegewanne (2) im Inneren des Sargkörpers (1), wodurch ebenfalls die Längsseitenflächen (9) und die Stirnseitenflächen (21) der Einlegewanne (2) automatisch aufgerichtet werden.
